# EUROPÄISCHE PATENTSCHRIFT

(11) **EP 1 411 164 B1**
(45) Veröffentlichungstag und Bekanntmachung des Hinweises auf die Patenterteilung: **21.12.2011**
(21) Anmeldenummer: 03017024.5
(22) Anmeldetag: 26.07.2003
(51) Int. Cl.: D06F 39/08, A47L 15/42

(54) **Verfahren zum Füllen des Arbeitsraumes einer Haushaltsmaschine und Haushaltsmaschine**
Method for filling the workspace of a domestic appliance and domestic appliance
Méthode pour le remplissage de l'espace de travail d'un appareil ménager et appareil ménager

(30) Priorität: 16.10.2002 DE 10248268
(43) Veröffentlichungstag der Anmeldung: 21.04.2004
(73) Patentinhaber: Electrolux Home Products Corporation N.V., 1130 Brussels (BE)
(72) Erfinder: Steiner, Winfried, 90491 Nürnberg (DE); Kohles, Karlheinz, 90461 Nürnberg (DE); Stahlmann, Rolf, 91639 Wolframs-Eschenbach (DE); Füglein, Stefan, 90461 Nürnberg (DE); Forst, Klaus-Martin, 90513 Zirndorf (DE)
(74) Vertreter: Baumgartl, Gerhard Willi

(56) Entgegenhaltungen:
- DE-A- 10 008 318
- DE-A- 19 828 768
- US-A- 3 024 914
- US-B1- 6 378 341

## Beschreibung

Die Erfindung betrifft ein Verfahren zum Füllen des Arbeitsraumes einer Haushaltsmaschine, insbesondere einer Geschirrspülmaschine oder einer Waschmaschine, mit Wasser, bei dem das Wasser der Haushaltsmaschine von einem Wasserhahn über einen Schlauch zugeführt wird. Des weiteren betrifft die Erfindung eine Haushaltsmaschine.

BE-A-645123 offenbart ein Verfahren gemäβ dem Oberbegriff des Anspruchs 1 und eine Haushaltmaschine gemäβ dem Oberbegriff des Anspruchs 6.

Haushaltsmaschinen, wie Geschirrspülmaschinen oder Waschmaschinen, benötigen für ihren Betrieb Wasser, das mittels einer Pumpe dem Arbeitsraum der Haushaltsmaschine zugeführt wird. Um einer solchen Maschine ausreichend Wasser zur Verfügung zu stellen, sind im Stand der Technik im wesentlichen zwei verschiedene Füllstrategien bekannt:

Ein exaktes Füllvolumen des Arbeitsraumes der Haushalsmaschine kann dadurch erreicht werden, dass man in einem statischen Zustand ein bestimmtes Wasservolumen, das in der Maschine in entsprechenden Tanks bevorratet wird, in die Maschine einlaufen lässt (statisches Füllen). Dabei kann allerdings nur ein Vielfaches des Tankvolumens eingefüllt werden.

Ein anderes Verfahren bedient sich des dynamischen Wasserfüllens mit vorgegebener Pumpendrehzahl, bei dem der Füllvorgang durch einen Druckwächter oder Drucksensor überwacht wird. Mit Hilfe eines Flügelradzählers kann die Zulaufgeschwindigkeit des Wassers aus einer Leitung gemessen und damit die Zeitdauer des Füllens ermittelt werden (dynamisches Füllen).

Bekannt ist auch, die beiden vorgenannten Füllstrategien miteinander zu kombinieren. So wird bei der DE 198 28 768 A1 bei ausgeschalteter Umwälzpumpe zunächst Frischwasser in einen Spülbehälter einer Geschirrspülmaschine eingefüllt. Der Wasserzulauf wird so lange aufrecht erhalten, bis ein minimales Arbeitsniveau erreicht ist. Bei diesem minimalen Arbeitsniveau ist sichergestellt, dass beim Zuschalten der Umwälzpumpe dieser ausreichend Flüssigkeit zur Verfügung steht. Anschließend wird die Umwälzpumpe eingeschaltet und der Wasserzulauf fortgesetzt, bis ein mittleres Arbeitsniveau erreicht ist. Die Niveausteuerung erfolgt dabei über einen Drucksensor, der das Erreichen der einzelnen Niveaustufen erfasst und einer Programmsteuerung übermittelt.

Nachteilig ist beim rein statischen Füllen, dass dieses sehr stark von der Durchflussrate des Wassers abhängig ist, was ein genaues bedarfsabhängiges Füllen sehr stark beeinflusst. Befindet sich zuwenig Wasser in der Maschine, zieht die Umwälzpumpe Luft und fährt in einen lauten "schnorchelnden" Betrieb. Füllt man mehr Wasser ein, um dieses Geräusch zu unterbinden, beeinflusst man dadurch andere Betriebsparameter - insbesondere die Verbrauchswerte für Energie und Wasser - in negativer Weise. Ein optimales Füllen ist damit nur selten möglich.

Beim dynamischen Füllen benutzt man einen Druckwächter oder

Drucksensor, um ein bestimmtes Wasserniveau zu erreichen. Solange der Schaltpunkt einer bestimmten Fülldrehzahl nicht erreicht wurde, bleibt das Wasserventil der Maschine geöffnet. Damit ist die benötigte Wassermenge sehr genau einstellbar.

Allerdings hat diese Füllstrategie folgenden Nachteil: Bekannte Pumpen werden stets nur im Ein/Aus-Betrieb gefahren, d. h. die Pumpe wird immer so angesteuert, dass sie im aktivierten Zustand stets mit ihrer vorgegebenen Maximaldrehzahl arbeitet. Dabei ergibt sich, dass die Pumpe beim Einschalten schneller auf die gewünschte Maximaldrehzahl hoch beschleunigt, als es der Wasserstand für einen nicht "schnorchelnden" Betrieb zulassen würde.

Dabei einsteht ein unerwünschtes Geräusch, das als sehr störend empfunden wird.

Ausgehend hiervon liegt der Erfindung die Aufgabe zugrunde, ein Verfahren zum Füllen des Arbeitsraums einer gattungsgemäßen Haushaltsmaschine sowie eine Haushaltsmaschine vorzuschlagen, mit dem bzw. mit der es möglich ist, ein verbessertes Laufverhalten der Pumpe sicherzustellen; insbesondere soll verhindert werden, dass unerwünschte Geräusche beim Betrieb der Pumpe entstehen.

Die Lösung dieser Aufgabe durch die Erfindung ist verfahrensgemäß dadurch gekennzeichnet, dass das Wasser einer Pumpe zugeleitet und mittels der Pumpe in den Arbeitsraum der Haushaltsmaschine gefördert wird, dass die Pumpe als eine in ihrer Drehgeschwindigkeit gemäß einem vorgebbaren Funktionsverlauf regelbare Pumpe ausgebildet ist, und dass die Drehgeschwindigkeit bzw. Drehzahl der Pumpe der Zulaufgeschwindigkeit, also dem Volumenstrom pro Zeit, des Wassers in den der Pumpe vorgelagerten Bereich angepasst wird.

Bevorzugt ist vorgesehen, dass die Drehgeschwindigkeit der Pumpe beim Füllen des Arbeitsraumes von Null bis zu einer maximalen Drehgeschwindigkeit im wesentlichen linear gesteigert wird. Dabei kann dann insbesondere der Verlauf der sich ergebenden Rampenfunktion der Drehgeschwindigkeit der Pumpe so gewählt werden, dass der Pumpe ein ausreichendes Wasserangebot für einen Betrieb nahezu ohne Luftblasen zur Verfügung steht.

Mit Vorteil erfolgt die Festlegung des Funktionsverlaufs der Drehgeschwindigkeit der Pumpe unter Zugrundelegung der einmalig gemessenen Zulaufgeschwindigkeit des Wassers in den der Pumpe vorgelagerten Bereich.

Weiterhin hat es sich als sehr vorteilhaft erwiesen, dass die Drehgeschwindigkeit der Pumpe in Abhängigkeit der Zulaufgeschwindigkeit des Wassers angepasst wird, die von einem im der Pumpe vorgelagerten Bereich angeordneten Zulaufgeschwindigkeitsmesselement, insbesondere einem Flügelradzähler, ermittelt wird.

Die Haushaltsmaschine, der Wasser von einem Wasserhahn über einen Schlauch zugeführt wird oder zuführbar ist, ist gekennzeichnet durch eine Pumpe, der das Wasser zugeleitet wird oder zuleitbar ist, und einen Arbeitsraum , der mittels der Pumpe befüllt werden kann, wobei die Pumpe als eine in ihrer Drehgeschwindigkeit gemäß einem vorgebbaren Funktionsverlauf regelbare Pumpe ausgebildet ist.

Dabei kann im der Pumpe vorgelagerten Bereich ein Zulaufgeschwindigkeitsmesselement angeordnet sein, das zur Bestimmung der Zulaufgeschwindigkeit des Wassers in die Pumpe geeignet ist; als Zulaufgeschwindigkeitsmesselement kommt bevorzugt ein Flügelradzähler zum Einsatz.

Ferner können Steuerungs- oder Regelungsmittel vorgesehen sein, die zur Ansteuerung der Drehgeschwindigkeit der Pumpe geeignet sind und als Eingangssignal die vom Zulaufgeschwindigkeitsmesselement ermittelte Zulaufgeschwindigkeit erhalten.

In der Zeichnung sind Ausführungsbeispiele der Erfindung dargestellt. Es zeigen:
- Fig. 1: schematisch eine Waschmaschine in der Vorderansicht,
- Fig. 2: eine zu Fig. 1 alternative Ausgestaltung und
- Fig. 3: beispielhaft den Verlauf der Drehgeschwindigkeit n der Pumpe über der Zeit t.

In Fig. 1 ist eine Haushaltsmaschine 2 in Form einer Waschmaschine skizziert, die einen Arbeitsraum 1 aufweist, der zum Waschen mit Wasser gefüllt werden muss. Das Wasser wird von einem Wasserhahn 7 über einen Schlauch 8 der Waschmaschine 2 zugeführt. Am Ende des Schlauchs 8 wird das Wasser über ein nicht bezeichnetes Rohrstück einer Pumpe 3 zugeleitet, die elektrisch betrieben ist. Sie fördert mit einer vorgebbaren Drehgeschwindigkeit bzw. Drehzahl n das Wasser in den Arbeitsraum 1.

Zur Vermeidung unerwünschter Geräusche beim Fördern von Wasser durch die Pumpe 3 wird wie folgt vorgegangen:

Zunächst lässt man statisch Wasser bis zum Schaltpunkt eines nicht dargestellten Druckwächters bzw. Drucksensors zulaufen und misst die Zeit bis zum Erreichen desselben. Dadurch ermittelt man eine durch die Festlegung des Schaltpunktes relativ genaue Wassermenge und die zum Füllen dieser Menge benötige Zeit. Hieraus lässt sich wiederum die Zulaufgeschwindigkeit Q (Volumen pro Zeit) des Wassers errechnen.

Die Pumpe 3 ist als regelbare Pumpe ausgebildet, d. h. der Verlauf der Drehgeschwindigkeit n als Funktion der Zeit t kann der Pumpe 3 gezielt vorgegeben werden. Damit ist es möglich, die Pumpe mit einem Drehgeschwindigkeits-ZeitProfil zu beaufschlagen, wie es beispielhaft in Fig. 3 skizziert ist. Wie hier zu erkennen ist, wird die Drehgeschwindigkeit n der Pumpe 3 zum Zeitpunkt Null beginnend linear hochgefahren, bis eine maximale Drehgeschwindigkeit nₘₐₓ erreicht ist; es ergibt sich eine "Rampenfunktion". Beim Anlauf der Pumpe 3 kann also ein gewünschtes Anlaufverhalten, d. h. eine gewünschte "Rampenfunktion", vorgegeben werden, bis die Zieldrehzahl nₘₐₓ erreicht ist. Dies erfolgt erfindungsgemäß in Abhängigkeit der Zulaufgeschwindigkeit Q des Wassers in den der Pumpe 3 - in Fließrichtung des Wassers gesehen - vorgelagerten Bereich 4.

Dabei wird die Steigung der in Fig. 3 skizzierten "Anlauframpe" so festgelegt, dass ein kritisches Wasserniveau, bei dem die Pumpe 3 Luft ziehen und fördern würde - was die unerwünschten Geräusche verursacht -, vermieden wird.

Somit wird der Anstieg der Pumpen-Drehgeschwindigkeit n geräuschoptimiert an die Wasserzulaufgeschwindigkeit Q angepasst.

In Fig. 3 ist ein kritischer Bereich 9 skizziert, der andeuten soll, dass die Pumpe 3 dann, wenn die Drehgeschwindigkeit n zu schnell hochgefahren wird, in den "schnorchelnden" Betrieb geraten würde, was es erfindungsgemäß zu vermeiden gilt.

In Fig. 2 ist eine weitergehende Ausgestaltung der Erfindung skizziert. Am Ende des Schlauchs 8 ist ein Zulaufgeschwindigkeitsmesselement 5 in Form eines Flügelradzählers angeordnet. Mit diesem kann die. Zulaufgeschwindigkeit Q des Wassers in die Waschmaschine 2 direkt gemessen werden. Das vom Flügelradzähler 5 gemessene Signal für die Zulaufgeschwindigkeit Q wird einem Steuerung- oder Regelungsmittel 6 zugeleitet. In diesem ist der zulässige Funktionsverlauf der Drehgeschwindigkeit n als Funktion der Zeit t in Abhängigkeit der Zulaufgeschwindigkeit Q hinterlegt, d. h. abgespeichert. Das Steuerungs- oder Regelungsmittel 6 ist daher in der Lage, die Pumpe 3 so anzusteuern, dass der zulässige Betriebsbereich nicht verlassen wird, d. h. dass insbesondere der in Fig. 3 skizzierte kritische Bereich 9 nicht erreicht wird.

Bei der Ausgestaltung der Drehgeschwindigkeit-Zeit-Funktion gemäß Fig. 3 kann also die Zulaufgeschwindigkeit Q direkt zur Bestimmung der Anlaufgeschwindigkeit bzw. der Drehbeschleunigung der Pumpe 3 verwendet werden.

### Bezugszeichenliste

- 1: Arbeitsraum
- 2: Haushaltsmaschine (Geschirrspülmaschine, Waschmaschine)
- 3: Pumpe
- 4: der Pumpe vorgelagerter Bereich
- 5: Flügelradzähler (Zulaufgeschwindigkeitsmesselement)
- 6: Steuerungs- oder Regelungsmittel
- 7: Wasserhahn
- 8: Schlauch
- 9: kritischer Bereich

- n(t): Drehgeschwindigkeit/Drehzahl
- t: Zeit
- Q: Zulaufgeschwindigkeit (Volumenstrom)
- nₘₐₓ: maximale Drehgeschwindigkeit/Drehzahl

## Patentansprüche

1. Verfahren zum Füllen des Arbeitsraumes (1) einer Haushaltsmaschine (2), insbesondere einer Geschirrspülmaschine oder einer Waschmaschine, mit Wasser, bei dem das Wasser der Haushaltsmaschine (2) von einem Wasserhahn (7) über einen Schlauch (8) zugeführt wird, wobei das Wasser einer Pumpe (3) zugeleitet und mittels der Pumpe (3) in den Arbeitsraum (1) der Haushaltsmaschine (2) gefördert wird, **dadurch gekennzeichnet dass** die Pumpe als eine in ihrer Drehgeschwindigkeit gemäß einem vorgebbaren Funktionsverlauf regelbare Pumpe ausgebildet ist, und dass die Drehgeschwindigkeit (n(t)) der Pumpe (3) der Zulaufgeschwindigkeit (Q) des Wassers in den der Pumpe (3) vorgelagerten Bereich (4) angepasst wird.

2. Verfahren nach Anspruch 1, **dadurch gekennzeichnet, dass** die Drehgeschwindigkeit (n(t)) der Pumpe (3) beim Füllen des Arbeitsraumes (1) von Null bis zu einer maximalen Drehgeschwindigkeit (nₘₐₓ) im wesentlichen linear gesteigert wird.

3. Verfahren nach Anspruch 2, **dadurch gekennzeichnet, dass** der Verlauf der sich ergebenden Rampenfunktion der Drehgeschwindigkeit (n(t)) der Pumpe (3) so gewählt wird, dass der Pumpe (3) ein ausreichendes Wasserangebot für einen kavitationsfreien Betrieb zur Verfügung steht.

4. Verfahren nach einem der Ansprüche 1 bis 3, **dadurch gekennzeichnet, dass** die Festlegung des Funktionsverlaufs der Drehgeschwindigkeit (n(t)) der Pumpe (3) unter Zugrundelegung der einmalig gemessenen Zulaufgeschwindigkeit (Q) des Wassers in den der Pumpe (3) vorgelagerten Bereich (4) erfolgt.

5. Verfahren nach einem der Ansprüche 1 bis 4, **dadurch gekennzeichnet, dass** die Drehgeschwindigkeit (n(t)) der Pumpe (3) in Abhängigkeit der Zulaufgeschwindigkeit (Q) des Wassers angepasst wird, die von einem im der Pumpe (3) vorgelagerten Bereich (4) angeordneten Zulaufgeschwindigkeitsmesselement (5), insbesondere einem Flügelradzähler, ermittelt wird.

6. Haushaltsmaschine (2), insbesondere Geschirrspülmaschine oder Waschmaschine, umfassend einen Schlauch (8), der Wasser von einem Wasserhahn (7) über den Schlauch (8) zugeführt wird mit einer Pumpe (3), der das Wasser zugeleitet wird oder zuleitbar ist, und einem Arbeitsraum (1), der mittels der Pumpe (3) befüllt werden kann, **dadurch gekennzeichnet, dass** die Pumpe (3) als eine in ihrer Drehgeschwindigkeit (n(t)) gemäß einem vorgebbaren Funktionsverlauf regelbare Pumpe ausgebildet ist.

7. Haushaltsmaschine nach Anspruch 6, **dadurch gekennzeichnet, dass** im der Pumpe (3) vorgelagerten Bereich (4) ein Zulaufgeschwindigkeitsmesselement (5) angeordnet ist, das zur Bestimmung der Zulaufgeschwindigkeit (Q) des Wassers in die Pumpe (3) geeignet ist.

8. Haushaltsmaschine nach Anspruch 7, **dadurch**
**gekennzeichnet, dass** das Zulaufgeschwindigkeitsmesselement (5) ein Flügelradzähler ist.

9. Haushaltsmaschine nach Anspruch 7 oder 8, **gekennzeichnet durch** Steuerungs- oder Regelungsmittel (6), die zur Ansteuerung der Drehgeschwindigkeit (n(t)) der Pumpe (3) geeignet sind und als Eingangssignal die vom Zulaufgeschwindigkeitsmesselement (5) ermittelte Zulaufgeschwindigkeit (Q) des Wassers erhalten.

## Claims

1. Method for filling a work chamber (1) of a domestic appliance (2), in particular of a dishwasher or a washing machine, with water, wherein the water is supplied to the domestic appliance (2) from a water tap (7) via a hose (8), the water is led to a pump (3) and conveyed by means of the pump (3) into the work chamber (1) of the domestic appliance (2), **characterised in that** the pump is designed as a pump which can be regulated as regards its speed of rotation according to a presettable function course, and **in that** the speed of rotation (n(t)) of the pump (3) is adapted to the feed rate (Q) of the water to the region (4) upstream of the pump (3).

2. Method according to claim 1, **characterised in that** the speed of rotation (n(t)) of the pump (3) during filling of the work chamber (1) is increased essentially linearly from zero to a maximum speed of rotation (nₘₐₓ).

3. Method according to claim 2, **characterised in that** the course of the resulting ramp function of the speed of rotation (n(t)) of the pump (3) is selected such that a sufficient water supply for cavitation-free operation is available for the pump (3).

4. Method according to one of claims 1 to 3, **characterised in that** the establishing of the function course of the speed of rotation (n(t)) of the pump (3) is effected on the basis of the feed rate (Q) of the water to the region (4) upstream of the pump (3) that is measured one time.

5. Method according to one of claims 1 to 4, **characterised in that** the speed of rotation (n(t)) of the pump (3) is adapted as a function of the feed rate (Q) of the water which is ascertained by a feed rate measuring element (5), in particular an impeller meter, arranged in the region (4) upstream of the pump (3).

6. Domestic appliance (2), in particular dishwasher or washing machine, comprising a hose (8), to which water is supplied from a water tap (7) via the hose (8), having a pump (3), to which the water is led or can be led, and a work chamber (1) which can be filled by means of the pump (3), **characterised in that** the pump (3) is designed as a pump which can be regulated as regards its speed of rotation (n(t)) according to a presettable function course.

7. Domestic appliance according to claim 6, **characterised in that** a feed rate measuring element (5), which is suitable for determining the feed rate (Q) of the water to the pump (3), is arranged in the region (4) upstream of the pump (3).

8. Domestic appliance according to claim 7, **characterised in that** the feed rate measuring element (5) is an impeller meter.

9. Domestic appliance according to claim 7 or 8, **characterised by** control means or regulating means (6) which are suitable to control the speed of rotation (n(t)) of the pump (3) and receive the feed rate (Q) of the water ascertained by the feed rate measuring element (5) as an input signal.

## Revendications

1. Procédé pour remplir l'espace de travail (1) d'un appareil ménager (2), en particulier d'un lave-vaisselle ou d'un lave-linge, avec de l'eau, dans lequel l'eau de l'appareil ménager (2) est amenée par un robinet d'eau (7) au moyen d'un tuyau (8), l'eau étant amenée à une pompe (3) et transportée au moyen de la pompe (3) dans l'espace de travail (1) de l'appareil ménager (2), **caractérisé en ce que** la pompe est conçue sous forme d'une pompe réglable dans sa vitesse de rotation selon une courbe de fonction prédéfinissable, et **en ce que** la vitesse de rotation (n(t)) de la pompe (3) est adaptée à la vitesse d'arrivée (Q) de l'eau dans la zone (4) placée en amont de la pompe (3).

2. Procédé selon la revendication 1, **caractérisé en ce que** la vitesse de rotation (n(t)) de la pompe (3) est augmentée de façon sensiblement linéaire lors du remplissage de l'espace de travail (1) de zéro jusqu'à une vitesse de rotation maximale (nₘₐₓ).

3. Procédé selon la revendication 2, **caractérisé en ce que** la courbe de la fonction de rampe qui en résulte de la vitesse de rotation (n(t)) de la pompe (3) est choisie de telle sorte qu'une quantité d'eau suffisante est mise à disposition de la pompe (3) pour une opération sans cavitation.

4. Procédé selon l'une des revendications 1 à 3, **caractérisé en ce que** la définition de la courbe de fonction de la vitesse de rotation (n(t)) de la pompe (3) s'effectue en se basant sur la vitesse d'arrivée (Q) mesurée une fois de l'eau dans la zone (4) placée en amont de la pompe (3).

5. Procédé selon l'une des revendications 1 à 4, **caractérisé en ce que** la vitesse de rotation (n(t)) de la pompe (3) est adaptée en fonction de la vitesse d'arrivée (Q) de l'eau, qui est déterminée par un élément de mesure de vitesse d'arrivée (5) disposé dans la zone (4) placée en amont de la pompe (3), en particulier un compteur à moulinet.

6. Appareil ménager (2), en particulier lave-vaisselle ou lave-linge, comprenant un tuyau (8), auquel de l'eau est amenée par un robinet d'eau (7) au moyen du tuyau (8), équipé d'une pompe (3), à laquelle l'eau est amenée ou peut être amenée, et d'un espace de travail (1), qui peut être rempli au moyen de la pompe (3), **caractérisé en ce que** la pompe (3) est conçue sous forme d'une pompe réglable dans sa vitesse de rotation (n(t)) selon une courbe de fonction prédéfinissable.

7. Appareil ménager selon la revendication 6, **caractérisé en ce qu'**un élément de mesure de vitesse d'arrivée (5), qui convient pour déterminer la vitesse d'arrivée (Q) de l'eau dans la pompe (3), est disposé dans la zone (4) placée en amont de la pompe (3).

8. Appareil ménager selon la revendication 7, **caractérisé en ce que** l'élément de mesure de vitesse d'arrivée (5) est un compteur à moulinet.

9. Appareil ménager selon la revendication 7 ou 8, **caractérisé par** des moyens de commande ou de réglage (6), qui conviennent pour la commande de la vitesse de rotation (n(t)) de la pompe (3) et reçoivent comme signal d'entrée la vitesse d'arrivée (Q), déterminée par l'élément de mesure de vitesse d'arrivée (5), de l'eau.
